# EUROPÄISCHE PATENTSCHRIFT

(11) **EP 1 653 000 B1**
(45) Veröffentlichungstag und Bekanntmachung des Hinweises auf die Patenterteilung: **12.03.2008**
(21) Anmeldenummer: 05106001.0
(22) Anmeldetag: 01.07.2005
(51) Int. Cl.: D21F 1/02

(54) **Stoffauflauf für eine Maschine zur Herstellung einer Faserstoffbahn, insbesondere einer Papier- oder Kartonbahn**
Headbox for machine for producing a fibrous web, in particular a paper or board web
Caisse de tête pour machine pour fabriquer une bande de matière fibreuse, notamment une bande de papier ou de carton

(30) Priorität: 06.08.2004 DE 102004038541
(43) Veröffentlichungstag der Anmeldung: 03.05.2006
(73) Patentinhaber: Voith Patent GmbH, 89522 Heidenheim (DE)
(72) Erfinder: Juhas, Simon, 89564 Nattheim (DE); Bunz, Karl, 89537 Giengen (DE); Fenkl, Konstantin, 89192 Rammingen (DE); Lehleiter, Klaus, 89555 Steinheim (DE); Krägeloh, Eckhart, 89522 Heidenheim (DE)
(74) Vertreter: Kunze, Klaus

(56) Entgegenhaltungen:
- EP-A- 0 997 578
- DE-C1- 10 060 328
- US-A- 4 455 197

## Beschreibung

Die Erfindung betrifft einen Stoffauflauf für eine Maschine zur Herstellung einer Faserstoffbahn, insbesondere einer Papier- oder Kartonbahn, mit einer sich quer zur Maschinenlaufrichtung erstreckenden Düse, die eine untere und eine obere, sich jeweils über die Maschinenbreite erstreckende durchgehende Wand aufweist, und mit einer zentralen Baugruppe, die einen durch die untere Düsenwand beziehungsweise die dieser zugeordnete Tragplatte gebildeten unteren Arm, einen dazu vorzugsweise parallelen oberen Arm, ein erstes Zentralteil und ein in Maschinenlaufrichtung dahinter liegendes zweites Zentralteil umfasst, wobei der obere Arm und die beiden zwischen diesem und dem unteren Arm angeordneten Zentralteile Trägerelemente eines Turbulenzgenerators bilden.

Die bisher üblichen Stoffaufläufe der eingangs genannten Art, beispielsweise bekannt aus der europäischen Patentanmeldung EP 0 997 578 A1, sind bei Produktionsgeschwindigkeiten ≥ 1.200 m/min als eine Kastenkonstruktion ausgeführt. Die kastenförmigen Bauteile werden sowohl mechanisch durch ihr Eigengewicht und den während des Betriebs herrschenden Innendruck als auch thermisch durch die Temperatur der während des Betriebs strömenden Faserstoffsuspension beansprucht.

Aus DE 10060328 C ist ein C-förmiger Stoffauflauf bekannt. Turbulenzerzeuger und Schlaustutzen sind ohne weiteres Zentralteil mit den Düsenwänden verbunden. Die Düsenwände sind über in Querrichtung biegeweiche Rippen mit Quertrögern verbunden.

Die thermischen Einflüsse führen zu unerwünschten Verformungen der kastenförmigen Bauteile mit zumeist negativen Auswirkungen auf die herzustellende Faserstoffbahn. Die negativen Auswirkungen sind beispielsweise die Verformung des Auslaufspalts im Hinblick auf die notwendigen Eigenschaften Parallelität und Geradheit.

Weiterhin erfolgt zum Zwecke der Abstützung der Gewichtskräfte und der Geradhaltung des Stoffauflaufs eine mehrfache Abstützung des Stoffauflaufs über die Maschinenbreite hinweg auf einem Fundament. So kann ein Stoffauflauf bei einer Maschinenbreite ≥ 10. 000 mm bis zu sechs Lagerstellen aufweisen, woraus eine statisch unbestimmte Lagerung resultiert, die in bekannter Weise verschiedene Nachteile aufweist.

Zur Reduzierung beziehungsweise Vermeidung der genannten Nachteile ist bereits versucht worden, die kastenförmigen Bauteile des Stoffauflaufs an ihrem Innenumfang und vorzugsweise gegenüber den von der Faserstoffsuspension berührten Kastenwänden mit Heiztaschen zu versehen, die mit einer Temperierflüssigkeit durchspült werden. Derartige Heiztaschen sind beispielsweise aus der deutschen Offenlegungsschrift DE 41 06 763 A1 bekannt. Um nun einen möglichst isothermen Stoffauflauf zu erhalten, wurden bisweilen bis zu sechs Heiztaschen an verschiedenen Orten am Stoffauflauf platziert.

Die Verwendung von Heiztaschen stellt jedoch immer einen Kompromiss dar, da es immer warme und kalte Stellen gibt, und sie bedingt viele zusätzliche Teile, die im Hinblick auf die Nutzung einer Temperierflüssigkeit das Risiko einer Undichtheit begünstigen. Zudem gestaltet sich die innere Verrippung der Bauteile aufwendig und das Heiz- und Verteilsystem für die Temperierflüssigkeit ist kostenintensiv, sowohl bei der Beschaffung als auch im Betrieb. Auch ist die Ermittlung der Lage und der Größe der Heiztaschen abhängig von der Form der verwendeten Bauteile, so dass sich eine größere Variantenvielfalt ergibt. Und nicht zu vernachlässigen ist die aufwendige Fundamentierung, da auch bei einem nicht arbeitenden Heizsystem die dann auftretenden und nicht unerheblichen Verformungskräfte aufgenommen werden müssen.

Es ist also Aufgabe der Erfindung, einen Stoffauflauf der eingangs genannten Art zu schaffen, der bei möglichst kostengünstiger Bauweise, einfacher Handhabung und minimalem Wartungsaufwand praktisch unabhängig von den jeweiligen Betriebsbedingungen stets einen möglichst parallelen und geraden Auslaufspalt gewährleistet.

Diese Aufgabe wird dadurch gelöst, dass die untere Düsenwand starr mit dem unteren Arm der zentralen Baugruppe verbunden und über mehrere über die Maschinenbreite verteilte getrennte Tragelemente mit einem unterhalb der zentralen Baugruppe angeordneten Querträger verbunden ist und dass die Tragelemente quer zur Maschinenlaufrichtung nachgiebig oder biegeweich ausgebildet sind.

Der Querträger ist bevorzugt durch einen Hohlbalken gebildet, da dieser einerseits gute Festigkeitseigenschaften aufweist und andererseits in allen Einbausituationen zur Verwendung geeignet ist.

Der Querträger ist vorzugsweise direkt an dem unteren Arm der zentralen Baugruppe angeordnet. Dabei ist im günstigsten Fall das obere Wandteil des Querträgers zumindest streckenweise durch den unteren Arm der zentralen Baugruppe gebildet. Sowohl die zentrale Baugruppe als auch die zentrale Baugruppe samt angebautem Ouerträger sind biegesteif und somit ohne ausgeprägte und dominante Hauptträgheitsachse, wobei diese im Idealfall eine kreisförmige Kontur aufweist. Das heißt in anderen Worten, dass unabhängig von der zur Horizontalen beliebig wählbaren Einbaulage ist die Steifigkeit immer ungefähr gleich groß ist und die ausbleibenden oder zumindest geringen Verformungen auch unter Berücksichtigung der angrenzenden Bauteile bei allen Einbausituationen gleich gut ist.

Die einzelnen Tragelemente können sich zumindest teilweise allgemein vertikal, das heißt senkrecht zu der unteren Düsenwand erstrecken. Dabei sind sie bevorzugt zumindest teilweise durch zur Maschinenlaufrichtung parallele Scheiben gebildet sind. Durch diese Anordnung wird eine optimale Möglichkeit zur Aufnahme und Weiterleitung der während des Betriebs herrschenden Kräfte geschaffen.

In weiterer Ausgestaltung ist die obere Düsenwand um eine sich quer zur Maschinenlaufrichtung erstreckende Achse schwenkbar und über mehrere über die Maschinenbreite verteilte getrennt Tragelemente mit einem oberhalb der Schwenkachse angeordneten Querträger verbunden und die Tragelemente sind quer zur Maschinenlaufrichtung nachgiebig oder biegeweich ausgebildet sind. Damit wird eine Möglichkeit zur vorzugsweise maschinenbreiten Einstellung des Auslaufspalts geschaffen. Zudem wird im Bereich des Kraftangriffs der Verstellelemente für die Blende eine höhere Quersteifigkeit erreicht, was die Minimierung der Anzahl der zur Verstellung erforderlichen Spindelhubelemente bewirkt. Der Querträger ist jedoch nicht direkt der Temperatur der strömenden Faserstoffsuspension mit den daraus resultierenden Nachteilen ausgesetzt.

Die obere Düsenwand ist bei einer zweckmäßigen praktischen Ausführungsform über ein Scharnier um eine sich quer zur Maschinenlaufrichtung erstreckende Achse schwenkbar. Hierbei ist am in Maschinenlaufrichtung hinteren Ende des oberen Arms der zentralen Baugruppe ein sich quer zur Maschinenlaufrichtung ersteckendes durchgehendes Scharnierlager vorgesehen.

Auch ist der Querträger bevorzugt über wenigstens zwei Hubelemente, vorzugsweise über mehrere Hubelemente mit der zentralen Baugruppe verbunden. Diese mindestens zwei Hubelemente erlauben eine einfache und schnelle Verstellung der oberen Düsenwand bei einer präzisen und maschinenbreiten Verstellgenauigkeit.

Die einzelnen Tragelemente können zumindest teilweise allgemein vertikal, das heißt senkrecht zu der unteren Düsenwand erstrecken. Dabei sind sie bevorzugt zumindest teilweise durch zur Maschinenlaufrichtung parallele Scheiben gebildet. Durch diese Anordnung wird wiederum eine optimale Möglichkeit zur Aufnahme und Weiterleitung der während des Betriebs herrschenden Kräfte geschaffen.

Auch dieser Querträger für die obere Düsenwand ist bevorzugt durch einen Hohlbalken gebildet, da er einerseits gute Festigkeitseigenschaften aufweist und andererseits in allen Einbausituationen zur Verwendung geeignet ist.

Ferner ist in weiterer Ausgestaltung die zentrale Baugruppe mit dem darin angeordneten Turbulenzgenerator als eine von mindestens einem Fluid durchflossene Wärmekammer ausgebildet, wobei der Turbulenzgenerator die Funktion eines Wärmetauschers übernimmt, der die Wärme aus der in ihn zugeführten Faserstoffsuspension entnimmt und an das mindestens eine Fluid überführt. Insbesondere bei einer vollständigen Flutung der Wärmekammer ist eine gute Wärmeleitung aus dem Turbulenzerzeuger heraus bei Nichtvorhandensein bekannter Wärmetaschen gegeben. Auch kann die zentrale Baugruppe dadurch ideal isotherm gehalten werden.

Überdies ist in bevorzugter Ausführung vorgesehen, dass zumindest der unterhalb der zentralen Baugruppe angeordnete Querträger, vorzugsweise auch der mit der oberen Düsenwand über die Tragelemente verbundene Querträger als jeweils eine von mindestens einem Fluid durchflossene Wärmekammer ausgebildet ist.

Hierbei ist es besonders vorteilhaft, wenn die Wärmekammern derart miteinander verbunden sind, dass das Fluid aus der mindestens einen in dem Querträger angeordneten Wärmekammer (Rücklauf) als Fluid für die durch die zentrale Baugruppe gebildete Wärmekammer (Vorlauf) dient und wenn mindestens eine steuer-/regelbare Fördereinrichtung, insbesondere eine Pumpeinrichtung, vorgesehen ist, die das Fluid im gebildeten Fluidkreislauf fördert. Somit wird erreicht, dass der Stoffauflauf in seinen wesentlichen Teilen isotherm ausgebildet ist, er an jeder Stelle die ungefähr gleiche Temperatur ausweist und es keine kalten Stellen mehr gibt, die letztendlich zur einer Verformung des Stoffauflaufs mit genannten Nachteilen führen. Die Förder- und damit die Umwälzmenge an Fluid müssen im richtigen Verhältnis zu den Volumina der Wärmekammern stehen. Bei zu geringen Fördergeschwindigkeiten entsteht in den Bauteilen durch Abstrahlung ein Temperaturgefälle in Strömungsrichtung, so dass das entsprechende Bauteil nicht sauber isotherm ausgebildet ist. Damit nimmt die Fördermenge bevorzugt einen Wert im Bereich von 5 bis 30 I/s, vorzugsweise von 10 bis 15 I/s pro Wärmekammer an. Das System zur thermischen Stabilisierung wird dadurch selbstregelnd, das heißt, dass das umgewälzte Fluid annähernd die Temperatur der Faserstoffsuspension aufweist und sich dessen Temperaturniveau proportional zur Temperatur der Faserstoffsuspension verhält.

Damit das Fluid auch während der Anlaufphase bzw. der Stillstandsphase des Stoffauflaufs bereits eine geforderte Betriebstemperatur aufweist, ist mindestens eine, vorzugsweise der Fördereinrichtung in Fließrichtung des Fluids nachgeordnete steuer-/regelbare Heizeinrichtung vorgesehen.

Die Wärmekammer des mindestens einen Querträgers weist bevorzugt wenigstens einen innenliegenden Verdrängungskörper auf. Dadurch reduziert sich das Kammervolumen, so dass selbst bei vollständig gefluteten Kammern keine großen Umwälzmengen mit einer großen Fördereinrichtung und großen Leitungsquerschnitten benötigt werden, um die Systemfunktion fortwährend zu gewährleisten.

Dabei ist der Verdrängungskörper bevorzugt als ein Hohlkörper ausgebildet und besteht in günstiger Weise aus einem Material, dessen thermische Eigenschaften zumindest der Betriebstemperatur des Fluids genügen. Die Ausbildung als Hohlkörper erbringt zudem den Vorteil einer leichten Konstruktion. Ein derartiger Hohlkörper wird beispielsweise bereits aus einem Rohr gebildet, das beidseitig mittels einer Kappe verschlossen ist.

Auch besteht der Verdrängungskörper vorzugsweise aus einem Stahl, insbesondere Edelstahl, einem Kunststoff oder dergleichen. Er weist bevorzugt außenseitig einen jeweils definierten, vorzugsweise konstanten Abstand zur Innenseite der Wärmekammer auf und er weist ein Körpervolumen auf, das im Bereich von 50 bis 95 %, vorzugsweise von 75 bis 90 %, des Körpervolumens der Wärmekammer liegt. Damit sind stets eine gleichmäßige Wärmeverteilung und eine ausreichende Durchflutung der Wärmekammer gewährleistet.

Weiterhin ist in weiterer Ausgestaltung die zentrale Baugruppe über mehrere, vorzugsweise zwei über die Maschinenbreite verteilte getrennte Stützelemente auf einem Fundament abgestützt. Dies bewirkt, dass der Stoffauflauf statisch bestimmt gelagert ist und dass bei Anordnung der beiden Stützelemente im Bereich der Biegepunkte der Biegelinie die Fundamente und Abstützteile nur durch die Gewichtskräfte des Stoffauflaufs belastet werden. Diese Art der Lagerung ist selbst bei breiten Maschinen von bis zu 12.000 mm Maschinenbreite möglich.

Die einzelnen Stützelemente erstrecken sich zumindest teilweise allgemein vertikal, das heißt senkrecht zu der unteren Düsenwand. Dabei sind sie zumindest teilweise durch zur Maschinenlaufrichtung parallele Scheiben, durch Stehbolzen oder dergleichen gebildet. Durch diese Anordnung wird eine optimale Möglichkeit zur Aufnahme und Weiterleitung der während des Betriebs herrschenden Kräfte geschaffen.

Weiterhin sind die Stützelemente vorzugsweise endseitig direkt mit dem Fundament oder über eine Grundplatte und/oder einen Sockel mit dem Fundament und gegenendseitig mit der unteren Düsenwand verbunden.

Die Stützelemente können mittels horizontaler, geneigter, vertikaler und/oder geneigter und vorzugsweise rollengeführter Schlitten verschiebbar mit dem Fundament verbunden (Schiebelagerung des Stoffauflaufs) und/oder um eine um eine sich quer zur Maschinenlaufrichtung erstreckende Achse schwenkbar sein (Drehpunktlagerung des Stoffauflaufs).

Durch die schubweiche bzw. biegeweiche Ausgestaltung aller nicht beheizter Bauteile des Stoffauflaufs wird also sichergestellt, dass eine einseitige Erwärmung desselben durch die Temperatur das strömenden Faserstoffsuspension, die derzeit schon einen Wert von bis zu 70 °C annehmen kann, keinen nennenswerten Einfluss auf die Verformung des Stoffauflaufs hat.

Auch bietet der Stoffauflauf eine Vielfalt an Varianten, wobei die einzige Bauteilvariable die Zeilenanzahl des Turbulenzerzeugers ist. Insbesondere kann die Form des Querträgers für die untere Düsenwand bei allen Stoffauflaufgrößen und Einbaulagen gleich sein.

Weitere Merkmale und Vorteile der Erfindung ergeben sich aus der nachfolgenden Beschreibung bevorzugter Ausführungsbeispiele unter Bezugnahme auf die Zeichnung.

### Es zeigen

- Figur 1:: eine schematische, teilweise geschnittene Seitenansicht einer Ausführungsform eines Stoffauflaufs für einen Spaltformer;
- Figur 2:: eine schematische Darstellung einer Ausführungsform eines Wärmekreislaufs eines Stoffauflaufs; und
- Figur 3:: eine schematische Vorderansicht einer Ausführungsform eines Stoffauflaufs.

Die Figur 1 zeigt eine schematische, teilweise geschnittene Seitenansicht einer Ausführungsform eines Stoffauflaufs 1 für einen bekannten Spaltformer 2, dessen anfänglicher Bereich lediglich angedeutet ist.

Der Stoffauflauf 1 für eine Maschine zur Herstellung einer Faserstoffbahn, insbesondere einer Papier- oder Kartonbahn, aus mindestens einer Faserstoffsuspension 3 umfasst eine sich quer zur Maschinenlaufrichtung L (Pfeil) erstreckende Düse 4, die eine untere und eine obere, sich jeweils über die Maschinenbreite B (Pfeil) erstreckende durchgehende Wand 5, 6 aufweist, und eine zentrale Baugruppe 7, die einen durch die untere Düsenwand 5 bzw. die dieser zugeordnete Tragplatte gebildeten unteren Arm 8, einen dazu vorzugsweise parallelen oberen Arm 9, ein erstes Zentralteil 10 und ein in Maschinenlaufrichtung L (Pfeil) dahinter liegendes zweites Zentralteil 11 umfasst.

Der obere Arm 9 und die beiden zwischen diesem und dem unteren Arm 8 angeordneten Zentralteile 10, 11 bilden vorzugsweise Trägerelemente 12 eines Turbulenzgenerators 13. Der Turbulenzgenerator 13 ist aus einer Vielzahl von in Spalten und Zeilen nebeneinander angeordneten Turbulenzeinheiten 14, insbesondere Rohrbündeln, gebildet.

Die untere Düsenwand 5 ist starr mit dem unteren Arm 8 der zentralen Baugruppe 7 verbunden und über mehrere über die Maschinenbreite B (Pfeil) verteilte getrennte Tragelemente 15 mit einem unterhalb der zentralen Baugruppe 7 angeordneten Querträger 16 verbunden. Die Tragelemente 15 sind dabei quer zur Maschinenlaufrichtung L (Pfeil) nachgiebig oder biegeweich ausgebildet und der Querträger 16 ist durch einen Hohlbalken 17 beliebiger, vorzugsweise rechtwinkliger, insbesondere quadratischer Kontur gebildet.

Weiterhin ist der Querträger 16 direkt an dem unteren Arm 8 der zentralen Baugruppe 7 angeordnet, wobei das obere Wandteil 18 des Querträgers 16 streckenweise durch den unteren Arm 8 der zentralen Baugruppe 7 gebildet ist. Je nach Ausbildung kann das obere Wandteil 18 des Querträgers 16 auch vollständig durch den unteren Arm 8 der zentralen Baugruppe gebildet sein.

Die einzelnen Tragelemente 15 erstrecken sich zumindest teilweise allgemein vertikal, das heißt senkrecht zu der unteren Düsenwand 5 und sie sind zumindest teilweise durch zur Maschinenlaufrichtung L (Pfeil) parallele Scheiben 19 gebildet.

Die obere Düsenwand 6 ist um eine sich quer zur Maschinenlaufrichtung L (Pfeil) erstreckende Achse 20 schwenkbar und über mehrere über die Maschinenbreite B (Pfeil) verteilte getrennt Tragelemente 21 mit einem oberhalb der Schwenkachse 20 angeordneten Querträger 22 verbunden. Die Tragelemente 21 sind dabei quer zur Maschinenlaufrichtung L (Pfeil) nachgiebig oder biegeweich ausgebildet, erstrecken sich einzeln zumindest teilweise allgemein vertikal, das heißt senkrecht zu der unteren Düsenwand 5 und sind durch zur Maschinenlaufrichtung L (Pfeil) parallele Scheiben 23 gebildet. Der Querträger 22 hingegen ist durch einen Hohlbalken 17 beliebiger polygoner Kontur gebildet.

Ferner ist die obere Düsenwand 6 über ein Scharnier 24 um eine sich quer zur Maschinenlaufrichtung L (Pfeil) erstreckende Achse 25 schwenkbar. Hierzu ist am in Maschinenlaufrichtung L (Pfeil) hinteren Ende 26 des oberen Arms 9 der zentralen Baugruppe 7 ein sich quer zur Maschinenlaufrichtung L (Pfeil) ersteckendes durchgehendes Scharnierlager 27 vorgesehen.

Der Querträger 22 ist über wenigstens zwei Hubelemente 28, vorzugsweise über mehrere Hubelemente 28 mit der zentralen Baugruppe 7 verbunden. Bei den Hubelementen 28 kann es sich beispielsweise um eine Gewindespindel, einen Hydraulikzylinder und/oder dergleichen handeln.

Die zentrale Baugruppe 7 ist über mehrere über die Maschinenbreite B (Pfeil) verteilte getrennte Stützelemente 40 auf einem Fundament 41 abgestützt.

Die Stützelemente 40 sind dabei um eine sich quer zur Maschinenlaufrichtung (L) erstreckende Schwenkachse 43 schwenkbar. Die Schwenkung wird bevorzugt mittels bekannten Hubelementen 44 vollzogen. Somit ist eine Ausrichtbarkeit des Stoffauflaufs 1 in jede Position gegeben.

Wie bereits ausgeführt, zeigt die Figur 1 zeigt eine schematische, teilweise geschnittene Seitenansicht einer Ausführungsform eines Stoffauflaufs 1 für einen bekannten Doppelsiebformer in Ausgestaltung eines Spaltformers 2.

In diesem Fall wird einem der zentralen Baugruppe 7 vorgeschalteten Zulaufteil 45 die Faserstoffsuspension 3 durch ein Querverteilerrohr 46 über mehrere Leitungen 47 zugeführt, wobei eine quer zur Maschinenlaufrichtung L (Pfeil) sektionierte Stoffdichte-Regelung vorgesehen sein kann. Der aus dem Auslaufspalt 48 der Düse 4 austretende maschinenbreite Strahl an Faserstoffsuspension 3 gelangt in einen zwischen zwei Siebbändern 50, 51 gebildeten Einlaufspalt 49.

Der in jede Position ausrichtbare Stoffauflauf 1 ist bei der in der Figur 1 dargestellten Ausführungsform mit seinem Auslaufspalt 48 schräg nach oben in den zwischen den beiden Siebbändern 50, 51 gebildeten Einlaufspalt 49 gerichtet.

Die Figur 2 zeigt eine schematische Darstellung einer Ausführungsform eines Wärmekreislaufs 29 eines Stoffauflaufs 1.

Die zentrale Baugruppe 7 mit dem darin angeordneten Turbulenzgenerator 13 ist als eine von mindestens einem Fluid 31 durchflossene Wärmekammer 30 ausgebildet, wobei der Turbulenzgenerator 13 die Funktion eines Wärmetauschers 32 übernimmt, der die Wärme aus der in ihn zugeführten Faserstoffsuspension 3 entnimmt und an das mindestens eine Fluid 31 überführt.

Sowohl der unterhalb der zentralen Baugruppe 7 angeordnete Querträger 16 als auch der mit der oberen Düsenwand 6 über die Tragelemente 21 verbundene Querträger 22 ist jeweils als eine von dem Fluid 31 durchflossene Wärmekammer 33, 34 ausgebildet.

Dabei sind die Wärmekammern 30, 33, 34 derart miteinander verbunden (Pfeildarstellungen), dass das Fluid 31 aus den in den Querträgern 16, 22 angeordneten Wärmekammern (Rücklauf) 33, 34 als Fluid 31 für die durch die zentrale Baugruppe 7 gebildete Wärmekammer (Vorlauf) 30 dient. Es ist eine steuer-/regelbare Fördereinrichtung 35, insbesondere eine Pumpeinrichtung, vorgesehen, die das Fluid 31 im gebildeten Fluidkreislauf fördert. Damit das Fluid 31 auch während der Anlaufphase bzw. der Stillstandsphase des Stoffauflaufs 1 vorgeheizt wird, ist eine der Fördereinrichtung 31 in Fließrichtung F (Pfeil) des Fluids 31 nachgeordnete steuer-/regelbare Heizeinrichtung 36 vorgesehen.

Die jeweilige Wärmekammer 33, 34 der Querträger 16, 22 weist wenigstens einen innenliegenden Verdrängungskörper 37 auf. Der einzelne Verdrängungskörper 37 ist als ein Hohlkörper 38 ausgebildet und besteht aus einem Material, dessen thermische Eigenschaften zumindest der Betriebstemperatur des Fluids 31 genügen. Dies ist insbesondere der Fall, wenn der einzelne Verdrängungskörper 37 aus einem Stahl, insbesondere Edelstahl, einem Kunststoff oder dergleichen besteht.

Der einzelne Verdrängungskörper 37 weist außenseitig einen jeweils definierten, vorzugsweise konstanten Abstand A zur Innenseite 39 der Wärmekammer 33, 34 auf. Weiters weist er ein Körpervolumen Vv auf, das im Bereich von 50 bis 95 %, vorzugsweise von 75 bis 90 %, des Körpervolumens V_{w} der Wärmekammer 33, 34 liegt.

Sind, wie in Figur 1 dargestellt, mehrere Verdrängungskörper 37 gleicher und/oder unterschiedlicher Form und Größe (gestrichelte Darstellung) in einer Wärmekammer 33, 34 angeordnet, so kann der Abstand A natürlich variieren. Das jederzeitige Ziel ist es, die Verdrängungskörper 37 derart anzuordnen, das an jeder Stelle die gleiche Temperatur vorliegt und somit ein isothermes Bauteil entsteht.

Die Figur 3 zeigt eine schematische Vorderansicht einer Ausführungsform eines Stoffauflaufs 1.

Die zentrale Baugruppe 7 ist über zwei über die Maschinenbreite B (Pfeil) verteilte getrennte Stützelemente 40 auf einem Fundament 41 abgestützt.

Die einzelnen mit der unteren Düsenwand 5 verbundenen Stützelemente 40 erstrecken sich zumindest teilweise allgemein vertikal, das heißt senkrecht zu der unteren Düsenwand 5 und sind dabei zumindest teilweise durch zur Maschinenlaufrichtung L (Pfeil) parallele Scheiben 42 gebildet. Weiterhin sind sie direkt mit dem Fundament 41 verbunden; sie können jedoch auch in nicht dargestellter Ausführung über eine Grundplatte und/oder einen Sockel mit dem Fundament 41 verbunden sein.

Zusammenfassend ist festzuhalten, dass durch die Erfindung ein Stoffauflauf der eingangs genannten Art geschaffen wird, der bei möglichst kostengünstiger Bauweise, einfacher Handhabung und minimalem Wartungsaufwand praktisch unabhängig von den jeweiligen Betriebsbedingungen stets einen möglichst parallelen und geraden Auslaufspalt gewährleistet.

### Bezugszeichenliste

- 1: Stoffauflauf
- 2: Spaltformer
- 3: Faserstoffsuspension
- 4: Düse
- 5: Untere Düsenwand
- 6: Obere Düsenwand
- 7: Zentrale Baugruppe
- 8: Unterer Arm
- 9: Oberer Arm
- 10: Erstes Zentralteil
- 11: Zweites Zentralteil
- 12: Trägerelement
- 13: Turbulenzgenerator
- 14: Turbulenzeinheit
- 15: Tragelement
- 16: Querträger
- 17: Hohlbalken
- 18: Oberes Wandteil
- 19: Scheibe
- 20: Schwenkachse
- 21: Tragelement
- 22: Querträger
- 23: Scheibe
- 24: Scharnier
- 25: Achse
- 26: Hinteres Ende
- 27: Scharnierlager
- 28: Hubelement
- 29: Wärmekreislauf
- 30: Wärmekammer
- 31: Fluid
- 32: Wärmetauscher
- 33: Wärmekammer
- 34: Wärmekammer
- 35: Fördereinrichtung
- 36: Heizeinrichtung
- 37: Verdrängungskörper
- 38: Hohlkörper
- 39: Innenseite
- 40: Stützelement
- 41: Fundament
- 42: Scheibe
- 43: Schwenkachse
- 44: Hubelement
- 45: Zulaufteil
- 46: Querverteilerrohr
- 47: Leitung
- 48: Auslaufspalt
- 49: Einlaufspalt
- 50: Siebband
- 51: Siebband

- A: Abstand
- B: Maschinenbreite (Pfeil)
- F: Fließrichtung (Pfeil)
- L: Maschinenlaufrichtung (Pfeil)
- V_{V}: Körpervolumen
- V_{W}: Körpervolumen

## Patentansprüche

1. Stoffauflauf (1) für eine Maschine zur Herstellung einer Faserstoffbahn (2), insbesondere einer Papier- oder Kartonbahn, mit einer sich quer zur Maschinenlaufrichtung (L) erstreckenden Düse (4), die eine untere und eine obere, sich jeweils über die Maschinenbreite (B) erstreckende durchgehende Wand (5, 6) aufweist, und mit einer zentralen Baugruppe (7), die einen durch die untere Düsenwand (5) beziehungsweise die dieser zugeordnete Tragplatte gebildeten unteren Arm (8), einen dazu vorzugsweise parallelen oberen Arm (9), ein erstes Zentralteil (10) und ein in Maschinenlaufrichtung (L) dahinter liegendes zweites Zentralteil (11) umfasst, wobei der obere Arm (9) und die beiden zwischen diesem und dem unteren Arm (8) angeordneten Zentralteile (10, 11) Trägerelemente (12) eines Turbulenzgenerators (13) bilden,
**dadurch gekennzeichnet,**
**dass** die untere Düsenwand (5) starr mit dem unteren Arm (8) der zentralen Baugruppe (7) verbunden und über mehrere über die Maschinenbreite (B) verteilte getrennte Tragelemente (15) mit einem unterhalb der zentralen Baugruppe (7) angeordneten Querträger (16) verbunden ist und
**dass** die Tragelemente (15) quer zur Maschinenlaufrichtung (L) nachgiebig oder biegeweich ausgebildet sind.

2. Stoffauflauf (1) nach Anspruch 1,
**dadurch gekennzeichnet,**
**dass** der Querträger (16) durch einen Hohlbalken (17) gebildet ist.

3. Stoffauflauf (1) nach Anspruch 1 oder 2,
**dadurch gekennzeichnet,**
**dass** der Querträger (16) direkt an dem unteren Arm (8) der zentralen Baugruppe (7) angeordnet ist.

4. Stoffauflauf (1) nach einem der vorhergehenden Ansprüche,
**dadurch gekennzeichnet,**
**dass** das obere Wandteil (18) des Querträgers (16) zumindest streckenweise durch den unteren Arm (8) der zentralen Baugruppe (7) gebildet ist.

5. Stoffauflauf (1) nach einem der vorhergehenden Ansprüche,
**dadurch gekennzeichnet,**
**dass** die einzelnen Tragelemente (15) sich zumindest teilweise allgemein vertikal, das heißt senkrecht zu der unteren Düsenwand (5) erstrecken.

6. Stoffauflauf (1) nach einem der vorhergehenden Ansprüche,
**dadurch gekennzeichnet,**
**dass** die einzelnen Tragelemente (15) zumindest teilweise durch zur Maschinenlaufrichtung (L) parallele Scheiben (19) gebildet sind.

7. Stoffauflauf (1) nach einem der vorhergehenden Ansprüche,
**dadurch gekennzeichnet,**
**dass** die obere Düsenwand (6) um eine sich quer zur Maschinenlaufrichtung (L) erstreckende Achse (25) schwenkbar und über mehrere über die Maschinenbreite (B) verteilte getrennte Tragelemente (21) mit einem oberhalb der Schwenkachse (20) angeordneten Querträger (22) verbunden ist und
**dass** die Tragelemente (21) quer zur Maschinenlaufrichtung (L) nachgiebig oder biegeweich ausgebildet sind.

8. Stoffauflauf (1) nach Anspruch 7,
**dadurch gekennzeichnet,**
**dass** die obere Düsenwand (6) über ein Scharnier (24) um eine sich quer zur Maschinenlaufrichtung (L) erstreckende Achse (25) schwenkbar ist und
**dass** am in Maschinenlaufrichtung (L) hinteren Ende (26) des oberen Arms (9) der zentralen Baugruppe (7) ein sich quer zur Maschinenlaufrichtung (L) ersteckendes durchgehendes Scharnierlager (27) vorgesehen ist.

9. Stoffauflauf (1) nach Anspruch 7 oder 8,
**dadurch gekennzeichnet,**
**dass** der Querträger (22) über wenigstens zwei Hubelemente (28), vorzugsweise über mehrere Hubelemente (28) mit der zentralen Baugruppe (7) verbunden ist.

10. Stoffauflauf (1) nach einem der Ansprüche 7 bis 9,
**dadurch gekennzeichnet,**
**dass** die einzelnen Tragelemente (21) sich zumindest teilweise allgemein vertikal, das heißt senkrecht zu der unteren Düsenwand (5) erstrecken.

11. Stoffauflauf (1) nach einem der Ansprüche 7 bis 10,
**dadurch gekennzeichnet,**
**dass** die einzelnen Tragelemente (21) zumindest teilweise durch zur Maschinenlaufrichtung (L) parallele Scheiben (23) gebildet sind.

12. Stoffauflauf (1) nach einem der Ansprüche 7 bis 11,
**dadurch gekennzeichnet,**
**dass** der Querträger (22) durch einen Hohlbalken (17) gebildet ist.

13. Stoffauflauf (1) nach einem der vorhergehenden Ansprüche,
**dadurch gekennzeichnet,**
**dass** die zentrale Baugruppe (7) mit dem darin angeordneten Turbulenzgenerator (13) als eine von mindestens einem Fluid (31) durchflossene Wärmekammer (30) ausgebildet ist, wobei der Turbulenzgenerator (13) die Funktion eines Wärmetauschers übernimmt, der die Wärme aus der in ihn zugeführten Faserstoffsuspension (3) entnimmt und an das mindestens eine Fluid (31) überführt.

14. Stoffauflauf (1) nach Anspruch 13,
**dadurch gekennzeichnet,**
**dass** zumindest der unterhalb der zentralen Baugruppe (7) angeordnete Querträger (22), vorzugsweise auch der mit der oberen Düsenwand (6) über die Tragelemente (21) verbundene Querträger (22) als jeweils eine von mindestens einem Fluid (31) durchflossene Wärmekammer (33, 34) ausgebildet ist.

15. Stoffauflauf (1) nach Anspruch 14,
**dadurch gekennzeichnet,**
**dass** die Wärmekammem (33, 34) derart miteinander verbunden sind, dass das Fluid (31) aus der mindestens einen in dem Querträger (16, 22) angeordneten Wärmekammer (Rücklauf) (33, 34) als Fluid (31) für die durch die zentrale Baugruppe (7) gebildete Wärmekammer (Vorlauf) (30) dient und
**dass** mindestens eine steuer-/regelbare Fördereinrichtung (35), insbesondere eine Pumpeinrichtung, vorgesehen ist, die das Fluid (31) im gebildeten Fluidkreislauf fördert.

16. Stoffauflauf (1) nach Anspruch 15,
**dadurch gekennzeichnet,**
**dass** mindestens eine, vorzugsweise der Fördereinrichtung (35) in Fließrichtung (F) des Fluids (31) nachgeordnete steuer-/regelbare Heizeinrichtung (36) vorgesehen ist, die das Fluid (31) während der Anlaufphase bzw. der Stillstandsphase des Stoffauflaufs (1) vorheizt.

17. Stoffauflauf (1) nach einem der Ansprüche 14 bis 16,
**dadurch gekennzeichnet,**
**dass** die Wärmekammer (33, 34) des mindestens einen Querträgers (16, 22) wenigstens einen innenliegenden Verdrängungskörper (37) aufweist.

18. Stoffauflauf (1) nach Anspruch 17,
**dadurch gekennzeichnet,**
**dass** der Verdrängungskörper (37) als ein Hohlkörper (38) ausgebildet ist und aus einem Material besteht, dessen thermische Eigenschaften zumindest der Betriebstemperatur des Fluids (31) genügen.

19. Stoffauflauf (1) nach Anspruch 17 oder 18,
**dadurch gekennzeichnet,**
**dass** der Verdrängungskörper (37) aus einem Stahl, insbesondere Edelstahl, einem Kunststoff oder dergleichen besteht.

20. Stoffauflauf (1) nach einem der Ansprüche 17 bis 19,
**dadurch gekennzeichnet,**
**dass** der Verdrängungskörper (37) außenseitig einen jeweils definierten, vorzugsweise konstanten Abstand (A) zur Innenseite (39) der Wärmekammer (33, 34) aufweist.

21. Stoffauflauf (1) nach einem der Ansprüche 14 bis 20,
**dadurch gekennzeichnet,**
**dass** der Verdrängungskörper (37) ein Körpervolumen (V_{V}) aufweist, das im Bereich von 50 bis 95 %, vorzugsweise von 75 bis 90 %, des Körpervolumens (V_{W}) der Wärmekammer (33, 34) liegt.

22. Stoffauflauf (1) nach einem der vorhergehenden Ansprüche,
**dadurch gekennzeichnet,**
**dass** die zentrale Baugruppe (7) über mehrere, vorzugsweise zwei über die Maschinenbreite (B) verteilte getrennte Stützelemente (40) auf einem Fundament (41) abgestützt ist.

23. Stoffauflauf (1) nach Anspruch 22,
**dadurch gekennzeichnet,**
**dass** die einzelnen Stützelemente (40) sich zumindest teilweise allgemein vertikal, das heißt senkrecht zu der unteren Düsenwand (5) erstrecken.

24. Stoffauflauf (1) nach Anspruch 22 oder 23,
**dadurch gekennzeichnet,**
**dass** die einzelnen Stützelemente (40) zumindest teilweise durch zur Maschinenlaufrichtung (L) parallele Scheiben (42) gebildet sind.

25. Stoffauflauf (1) nach einem der Ansprüche 22 bis 24,
**dadurch gekennzeichnet,**
**dass** die einzelnen Stützelemente (40) zumindest teilweise durch Stehbolzen oder dergleichen gebildet sind.

26. Stoffauflauf (1) nach einem der Ansprüche 22 bis 25,
**dadurch gekennzeichnet,**
**dass** die Stützelemente (40) direkt mit dem Fundament (41) verbunden sind.

27. Stoffauflauf (1) nach einem der Ansprüche 22 bis 26,
**dadurch gekennzeichnet,**
**dass** die Stützelemente (40) über eine Grundplatte und/oder einen Sockel mit dem Fundament (41) verbunden sind.

28. Stoffauflauf (1) nach Anspruch 26 oder 27,
**dadurch gekennzeichnet,**
**dass** die Stützelemente (40) verschiebbar mit dem Fundament verbunden sind.

29. Stoffauflauf (1) nach einem der Ansprüche 22 bis 28,
**dadurch gekennzeichnet,**
**dass** die Stützelemente (40) mit der unteren Düsenwand (5) verbunden sind.

30. Stoffautlauf (1) nach einem der Ansprüche 22 bis 29,
**dadurch gekennzeichnet,**
**dass** die Stützelemente (40) um eine sich quer zur Maschinenlaufrichtung (L) erstreckende Schwenkachse (43) schwenkbar sind.

## Claims

1. Headbox (1) for a machine for producing a fibrous web (2), in particular a paper or board web, having a nozzle (4) which extends transversely with respect to the machine running direction (L) and which has a lower and an upper continuous wall (5, 6) in each case extending over the machine width (B), and having a central subassembly (7) which comprises a lower arm (8) formed by the lower nozzle wall (5) or the supporting plate assigned to the latter, an upper arm (9) preferably parallel thereto, a first central part (10) and a second central part (11) located after it in the machine running direction (L), the upper arm (9) and the two central parts (10, 11) arranged between the latter and the lower arm (8) forming supporting elements of a turbulence generator (13),
**characterized**
**in that** the lower nozzle wall (5) is connected rigidly to the lower arm (8) of the central subassembly (7) and, via a plurality of separate supporting elements (15) distributed over the machine width (B), is connected to a transverse support (16) arranged underneath the central subassembly (7), and
**in that** the supporting elements (15) are designed to be compliant or flexible transversely with respect to the machine running direction (L).

2. Headbox (1) according to Claim 1, **characterized in that** the transverse support (16) is formed by a hollow beam (17) .

3. Headbox (1) according to Claim 1 or 2, **characterized in that** the transverse support (16) is arranged directly on the lower arm (8) of the central subassembly (7).

4. Headbox (1) according to one of the preceding claims, **characterized in that** the upper wall part (18) of the transverse support (16) is at least to some extent formed by the lower arm (8) of the central subassembly (7).

5. Headbox (1) according to one of the preceding claims, **characterized in that** the individual supporting elements (15) extend at least partly generally vertically, that is to say at right angles to the lower nozzle wall (5).

6. Headbox (1) according to one of the preceding claims, **characterized in that** the individual supporting elements (15) are at least partly formed by plates (19) parallel to the machine running direction (L).

7. Headbox (1) according to one of the preceding claims, **characterized in that** the upper nozzle wall (6) can be pivoted about an axis (25) extending transversely with respect to the machine running direction (L) and, via a plurality of separate supporting elements (21) distributed over the machine width (B), is connected to a transverse support (22) arranged above the pivot axis (20), and
**in that** the supporting elements (21) are designed to be compliant or flexible transversely with respect to the machine running direction (L).

8. Headbox (1) according to Claim 7, **characterized in that** the upper nozzle wall (6) can be pivoted via a hinge (24) about an axis (25) extending transversely with respect to the machine running direction (L), and
**in that**, on the rear end (26) in the machine running direction (L) of the upper arm (9) of the central subassembly (7) there is provided a continuous hinge bearing (27) extending transversely with respect to the machine running direction (L).

9. Headbox (1) according to Claim 7 or 8, **characterized in that** the transverse support (22) is connected to the central subassembly (7) by at least two lifting elements (28), preferably via a plurality of lifting elements (28).

10. Headbox (1) according to one of Claims 7 to 9, **characterized in that** the individual supporting elements (21) extend at least partly generally vertically, that is to say at right angles to the lower nozzle wall (5).

11. Headbox (1) according to one of Claims 7 to 10, **characterized in that** the individual supporting elements (21) are at least partly formed by plates (23) parallel to the machine running direction (L).

12. Headbox (1) according to one of Claims 7 to 11, **characterized in that** the transverse support (22) is formed by a hollow beam (17).

13. Headbox (1) according to one of the preceding claims, **characterized in that** the central subassembly (7) with the turbulence generator (13) arranged therein is constructed as a heat chamber (30) through which at least one fluid (31) flows, the turbulence generator (13) performing the function of a heat exchanger, which extracts the heat from the fibrous stock suspension (3) fed into it and transfers the said heat to the at least one fluid (31).

14. Headbox (1) according to Claim 13, **characterized in that** at least the transverse support (22) arranged under the central subassembly (7), preferably also the transverse support (22) connected to the upper nozzle wall (6) via the supporting elements (21), is constructed as a heat chamber (33, 34) through which at least one fluid (31) flows in each case.

15. Headbox (1) according to Claim 14, **characterized in that** the heat chambers (33, 34) are connected to one another in such a way that the fluid (31) from the at least one heat chamber (return) (33, 34) arranged in the transverse support (16, 22) serves as the fluid (31) for the heat chamber (flow) (30) formed by the central subassembly (7), and **in that** at least one conveying device (35) that can be controlled/regulated, in particular a pumping device, is provided, which conveys the fluid (31) in the fluid circuit formed.

16. Headbox (1) according to Claim 15, **characterized in that** at least one heating device (36) which can be controlled/regulated is provided, preferably arranged downstream of the conveying device (35) in the flow direction (F) of the fluid (31), which preheats the fluid (31) during the start-up phase and/or the standstill phase of the headbox (1).

17. Headbox (1) according to one of Claims 14 to 16, **characterized in that** the heat chamber (33, 34) of the at least one transverse support (16, 22) has at least one internal displacement body (37).

18. Headbox (1) according to Claim 17, **characterized in that** the displacement body (37) is constructed as a hollow body (38) and consists of a material whose thermal properties are sufficient at least for the operating temperature of the fluid (31).

19. Headbox (1) according to Claim 17 or 18, **characterized in that** the displacement body (37) consists of a steel, in particular stainless steel, a plastic or the like.

20. Headbox (1) according to one of Claims 17 to 19, **characterized in that**, on the outside, the displacement body (37) has a respectively defined, preferably constant, spacing (A) from the inside (39) of the heat chamber (33, 34).

21. Headbox (1) according to one of Claims 14 to 20, **characterized in that** the displacement body (37) has a body volume (V_{V}) which lies in the range from 50 to 95%, preferably from 75 to 90%, of the body volume (V_{W}) of the heat chamber (33, 34).

22. Headbox (1) according to one of the preceding claims, **characterized in that** the central subassembly (7) is supported on a foundation (41) via a plurality of separate supporting elements (40), preferably two supporting elements, distributed over the machine width (B).

23. Headbox (1) according to Claim 22, **characterized in that** the individual supporting elements (40) extend at least partly generally vertically, that is to say at right angles to the lower nozzle wall (5).

24. Headbox (1) according to Claim 22 or 23, **characterized in that** the individual supporting elements (40) are at least partly formed by plates (42) parallel to the machine running direction (L).

25. Headbox (1) according to one of Claims 22 to 24, **characterized in that** the individual supporting elements (40) are at least partly formed by studs or the like.

26. Headbox (1) according to one of Claims 22 to 25, **characterized in that** the supporting elements (40) are connected directly to the foundation (41).

27. Headbox (1) according to one of Claims 22 to 26, **characterized in that** the supporting elements (40) are connected to the foundation (41) via a base plate and/or a plinth.

28. Headbox (1) according to Claim 26 or 27, **characterized in that** the supporting elements (40) are connected to the foundation such that they can be displaced.

29. Headbox (1) according to one of Claims 22 to 28, **characterized in that** the supporting elements (40) are connected to the lower nozzle wall (5).

30. Headbox (1) according to one of Claims 22 to 29, **characterized in that** the supporting elements (40) can be pivoted about a pivot axis (43) extending transversely with respect to the machine running direction (L).

## Revendications

1. Caisse de tête (1) pour une machine de fabrication d'une bande fibreuse (2), notamment une bande de papier ou de carton, comprenant une buse (4) s'étendant transversalement à la direction d'avance de la machine (L), qui présente une paroi inférieure et une paroi supérieure (5, 6) continues s'étendant à chaque fois sur la largeur de la machine (B), et comprenant un module central (7) qui comprend un bras inférieur (8) formé par la paroi inférieure de la buse (5), respectivement la plaque de support associée à celle-ci, un bras supérieur (9) de préférence parallèle au bras inférieur, une première partie centrale (10) et une deuxième partie centrale (11) située derrière dans la direction d'avance de la machine (L), le bras supérieur (9) et les deux parties centrales (10, 11) disposées entre celui-ci et le bras inférieur (8) formant des éléments de support (12) d'un générateur de turbulences (13),
**caractérisée en ce que**
la paroi inférieure de la buse (5) est connectée rigidement au bras inférieur (8) du module central (7) et est connectée par le biais de plusieurs éléments de support (15) séparés répartis sur la largeur de la machine (B) à un support transversal (16) disposé sous le module central (7), et
**en ce que** les éléments de support (15) sont réalisés de manière flexible ou souple en flexion transversalement à la direction d'avance de la machine (L).

2. Caisse de tête (1) selon la revendication 1,
**caractérisée en ce que**
le support transversal (16) est formé par une poutre creuse (17).

3. Caisse de tête (1) selon la revendication 1 ou 2,
**caractérisée en ce que**
le support transversal (16) est disposé directement sur le bras inférieur (8) du module central (7).

4. Caisse de tête (1) selon l'une quelconque des revendications précédentes,
**caractérisé en ce que**
la partie de paroi supérieure (18) du support transversal (16) est formée au moins en partie par le bras inférieur (8) du module central (7).

5. Caisse de tête (1) selon l'une quelconque des revendications précédentes,
**caractérisé en ce que**
les éléments de support individuels (15) s'étendent au moins en partie généralement verticalement, c'est-à-dire perpendiculairement à la paroi inférieure de la buse (5).

6. Caisse de tête (1) selon l'une quelconque des revendications précédentes,
**caractérisé en ce que**
les éléments de support individuels (15) sont formés au moins en partie par des disques (19) parallèles à la direction d'avance de la machine (L).

7. Caisse de tête (1) selon l'une quelconque des revendications précédentes,
**caractérisée en ce que**
la paroi supérieure de la buse (6) est connectée de manière pivotante autour d'un axe (25) s'étendant transversalement à la direction d'avance de la machine(L), et par le biais de plusieurs éléments de support (21) séparés et répartis sur la largeur de la machine (B), à un support transversal (22) disposé au-dessus de l'axe de pivotement (20) et
**en ce que** les éléments de support (21) sont réalisés de manière flexible ou souple en flexion transversalement à la direction d'avance de la machine (L).

8. Caisse de tête (1) selon la revendication 7,
**caractérisée en ce que**
la paroi supérieure de la buse (6) peut pivoter par le biais d'une charnière (24) autour d'un axe (25) s'étendant transversalement à la direction d'avance de la machine (L) et **en ce qu'**à l'extrémité arrière (26) dans la direction d'avance de la machine (L) du bras supérieur (9) du module central (7) est prévu un palier de charnière (27) continu s'étendant transversalement à la direction d'avance de la machine (L).

9. Caisse de tête (1) selon la revendication 7 ou 8,
**caractérisée en ce que**
le support transversal (22) est connecté par le biais d'au moins deux éléments de levage (28), de préférence par le biais de plusieurs éléments de levage (28), au module central (7).

10. Caisse de tête (1) selon l'une quelconque des revendications 7 à 9,
**caractérisée en ce que**
les éléments de support individuels (21) s'étendent au moins en partie généralement verticalement, c'est-à-dire perpendiculairement à la paroi inférieure de la buse (5).

11. Caisse de tête (1) selon l'une quelconque des revendications 7 à 10,
**caractérisée en ce que**
les éléments de support individuels (21) sont formés au moins en partie par des disques (23) parallèles à la direction d'avance de la machine (L).

12. Caisse de tête (1) selon l'une quelconque des revendications 7 à 11,
**caractérisée en ce que**
le support transversal (22) est formé par une poutre creuse (17).

13. Caisse de tête (1) selon l'une quelconque des revendications précédentes,
**caractérisée en ce que**
le module central (7) est réalisé avec le générateur de turbulences (13) disposé dedans sous forme de chambre thermique (30) parcourue par au moins un fluide (31), le générateur de turbulences (13) reprenant la fonction d'un échangeur de chaleur qui prélève la chaleur provenant de la suspension fibreuse (3) qui lui est acheminée et la transfère audit au moins un fluide (31).

14. Caisse de tête (1) selon la revendication 13,
**caractérisée en ce que**
au moins le support transversal (22) disposé sous le module central (7), de préférence également le support transversal (22) connecté à la paroi supérieure de la buse (6) par le biais des éléments de support (21) est réalisé à chaque fois sous forme d'une chambre thermique (33, 34) parcourue par au moins un fluide (31).

15. Caisse de tête (1) selon la revendication 14,
**caractérisée en ce que**
les chambres thermiques (33, 34) sont connectées l'une à l'autre de telle sorte que le fluide (31) provenant de l'au moins une chambre thermique (retour) (33, 34) disposée dans le support transversal (16, 22) serve de fluide (31) pour la chambre thermique (aller) (30) formée le module central (7) et **en ce qu'**au moins un dispositif de refoulement commandable/réglable (35), notamment un dispositif de pompe, est prévu pour refouler le fluide (31) dans le circuit de fluide formé.

16. Caisse de tête (1) selon la revendication 15,
**caractérisée en ce que**
l'on prévoit au moins un dispositif de chauffage commandable/réglable (36), de préférence monté après le dispositif de refoulement (35) dans la direction de l'écoulement (F) du fluide (31), qui préchauffe le fluide (31) pendant la phase de démarrage ou la phase d'arrêt de la caisse de tête (1).

17. Caisse de tête (1) selon l'une quelconque des revendications 14 à 16,
**caractérisée en ce que**
la chambre thermique (33, 34) de l'au moins un support transversal (16, 22) présente au moins un corps de déplacement (37) situé à l'intérieur.

18. Caisse de tête (1) selon la revendication 17,
**caractérisée en ce que**
le corps de déplacement (37) est réalisé sous forme de corps creux (38) et se compose d'un matériau dont les propriétés thermiques suffisent au moins pour la température de fonctionnement du fluide (31).

19. Caisse de tête (1) selon la revendication 17 ou 18,
**caractérisée en ce que**
le corps de déplacement (37) se compose d'un acier, notamment d'acier noble, d'un plastique ou similaire.

20. Caisse de tête (1) selon l'une quelconque des revendications 17 à 19,
**caractérisée en ce que**
le corps de déplacement (37) présente du côté extérieur une distance à chaque fois définie (A) de préférence constante par rapport au côté intérieur (39) de la chambre thermique (33, 34).

21. Caisse de tête (1) selon l'une quelconque des revendications 14 à 20,
**caractérisée en ce que**
le corps de déplacement (37) présente un volume corporel (Vᵥ) qui est compris dans une plage de 50 à 95 %, de préférence de 75 à 90 % du volume corporel (V_{w}) de la chambre thermique (33, 34).

22. Caisse de tête (1) selon l'une quelconque des revendications précédentes,
**caractérisée en ce que**
le module central (7) est supporté par le biais de plusieurs éléments de support (40), de préférence deux, séparés et répartis sur la largeur de la machine (B), sur une base (41).

23. Caisse de tête (1) selon la revendication 22,
**caractérisée en ce que**
les éléments de support individuels (40) s'étendent au moins en partie généralement verticalement, c'est-à-dire perpendiculairement à la paroi inférieure de la buse (5).

24. Caisse de tête selon la revendication 22 ou 23,
**caractérisée en ce que**
les éléments de support individuels (40) sont formés au moins en partie par des disques (42) parallèles à la direction d'avance de la machine (L).

25. Caisse de tête (1) selon l'une quelconque des revendications 22 à 24,
**caractérisée en ce que**
les éléments de support individuels (40) sont formés au moins en partie par des goujons filetés ou similaires.

26. Caisse de tête (1) selon l'une quelconque des revendications 22 à 25,
**caractérisée en ce que**
les éléments de support (40) sont connectés directement à la base (41).

27. Caisse de tête (1) selon l'une quelconque des revendications 22 à 26,
**caractérisée en ce que**
les éléments de support (40) sont connectés par le biais d'une plaque de base et/ou d'un socle à la base (41) .

28. Caisse de tête (1) selon la revendication 26 ou 27,
**caractérisée en ce que**
les éléments de support (40) sont connectés de manière déplaçable à la base.

29. Caisse de tête (1) selon l'une quelconque des revendications 22 à 28,
**caractérisée en ce que**
les éléments de support (40) sont connectés à la paroi inférieure de la buse (5).

30. Caisse de tête (1) selon l'une quelconque des revendications 22 à 29,
**caractérisée en ce que**
les éléments de support (40) peuvent pivoter autour d'un axe de pivotement (43) s'étendant transversalement à la direction d'avance de la machine (L).
